# FASCICULE DE BREVET EUROPEEN

(11) **EP 0 904 235 B1**
(45) Date de publication et mention de la délivrance du brevet: **26.11.2003**
(21) Numéro de dépôt: 97920778.4
(22) Date de dépôt: 17.04.1997
(51) Int. Cl.: B65D 5/54, B65D 5/02, B65D 5/68

(54) **PROCEDE POUR LA REALISATION D'UN EMBALLAGE A COUVERCLE EMBOITABLE A PARTIR D'UN FLAN**
VERFAHREN ZUR HERSTELLUNG EINER VERPACKUNG MIT EINEM AUFSTECKBAREN DECKEL AUS EINEM ZUSCHNITT
METHOD FOR PRODUCING A PACKAGE WITH NESTING LID FROM A BLANK

(30) Priorité: 03.07.1996 FR 9608298
(43) Date de publication de la demande: 31.03.1999
(73) Titulaire: LU France, 91130 Ris Orangis (FR)
(72) Inventeur: DELAUNAY, Yves, F-91390 Morsang sur Orge (FR); SCHROYENS, Edgard, B-3140 Keerbergen (BE)
(74) Mandataire: Ramey, Daniel
(86) Numéro de dépôt international: FR9700695
(87) Numéro de publication internationale: WO98001351

(56) Documents cités:
- EP-A- 0 814 025
- CH-A- 685 050
- DE-A- 3 116 924

## Description

L'invention concerne un procédé de réalisation d'un emballage en carton ou matériau présentant des caractéristiques mécaniques analogues à celles du carton, notamment un emballage à couvercle de fermeture emboîtant.

On connait déjà, dans de nombreuses réalisations, des emballages en carton ou matériau analogue à couvercle de fermeture emboîtant, parfois désignés dans la technique sous le nom d'emballages du type "télescope" et qui comprennent, comme indiqué par exemple dans FR-A-2 486 912, un corps parallélépipédique et un couvercle de forme identique mais de dimensions très légèrement supérieures à celles du corps, pour coiffer ce dernier, le couvercle et le corps étant réalisés dans deux flans séparés et distincts de matériau en feuille. Si des emballages de ce type donnent satisfaction, ils présentent néanmoins l'inconvénient d'exiger deux opérations de montage, l'une pour le corps et l'autre pour le couvercle, d'une part, et, d'autre part, de nécessiter des moyens auxiliaires, - comme des morceaux de ruban adhésif -, si l'on veut provisoirement solidariser de façon sûre le corps et le couvercle.

C'est, d'une façon générale, un but de l'invention de fournir un flan destiné à un emballage en carton ou matériau analogue, notamment à couvercle de fermeture emboîtant, et qui permette un montage facilité.

L'invention a également pour but un procédé de réalisation d'un tel emballage susceptible d'être économique, d'une part, et qui peut être mise en oeuvre sur des machines automatiques bien adaptées à des installations de conditionnement à cadence de fonctionnement élevée, d'autre part.

Un emballage en matériau en feuille, comme du carton ou analogue, répondant à au moins un des buts précités, est réalisé selon l'invention à partir d'un seul flan dudit matériau, découpé et éventuellement rainé. Ce flan qui est connu de la Demande de Brevet Allemand DE-A-3116924 comporte :
- un premier et un deuxième panneaux constituant une première paire de parois latérales opposées de l'emballage
- un troisième et un quatrième panneaux constituant une deuxième paire de parois latérales opposées de l'emballage
- un premier volet formant un fond de l'emballage, et qui est articulé au troisième panneau le long d'une première ligne d'articulation
- un deuxième volet articulé au quatrième panneau le long d'une deuxième ligne d'articulation
- et, de part et d'autre du premier volet, une première et une deuxième série de volets intermédiaires de plus petite surface que le premier volet et qui sont articulés au premier et au deuxième panneau le long d'une troisième et d'une quatrième ligne d'articulation qui sont situées dans le prolongement desdites première et deuxième lignes d'articulation lorsque le flan est disposé à plat.

Le procédé de réalisation d'un emballage à partir dudit flan est défini dans la revendication 1. Des variantes de l'Invention sont précisées aux revendications 2 à 9.

L'invention propose un procédé de réalisation d'un emballage, à partir de ce flan, qui évite de mettre une installation spécifique, par exemple pour une mise en forme autour d'un noyau commun dans le document précité.

Le flan peut comporter également :
- un troisième volet articulé à un troisième panneau le long d'une cinquième ligne d'articulation opposée à ladite première ligne d'articulation
- un quatrième volet articulé au quatrième panneau le long d'une sixième ligne d'articulation opposée à ladite deuxième ligne d'articulation
- et, de part et d'autre du troisième volet, une troisième et une quatrième série de volets intermédiaires de plus petite surface que le troisième volet et qui sont articulés au premier et au deuxième panneau le long d'une septième et d'une huitième ligne d'articulation, qui sont situées dans le prolongement desdites cinquième et sixième lignes d'articulation.

Dans ce cas, le procédé peut être mise en oeuvre ainsi que défini à la revendication 5.

D'autres caractéristiques et avantages de l'invention apparaîtront de la description qui suit, faite à titre d'exemple et en référence aux dessins annexés dans lesquels :
- la figure 1 est une vue schématique, en perspective, d'un emballage produit par un procédé selon l'invention avant première ouverture ;
- la figure 2 illustre, en perspective éclatée, le corps et le couvercle coiffant d'un emballage selon la figure 1 après première ouverture de celui-ci ;
- la figure 3 est une vue en perspective, par l'intérieur, du couvercle coiffant ;
- la figure 4 est une vue à plat d'un flan de matériau, comme du carton ou matériau présentant des caractéristiques mécaniques analogues à celles du carton, à partir duquel peut être fabriqué l'emballage par le procédé selon l'invention ;
- la figure 5 est une vue à plat d'un mode de réalisation préféré du flan pouvant être utilisé dans le procédé selon l'invention, et la figure 6 représente ledit flan plié.

Dans la réalisation décrite et représentée, l'emballage en matériau en feuille, comme du carton ou matériau présentant des caractéristiques mécaniques analogues à celles du carton, à couvercle de fermeture par emboîtement est une boite 10 destinée au conditionnement de produits alimentaires comme des biscuits B, sans que cette indication n'ait, cependant, quelque caractère limitatif que ce soit. L'emballage 10, figure 1, comprend une paroi latérale cylindrique 11, et deux faces d'extrémité parallèles dont le contour, comme montré pour la face 12, est à symétrie centrale autour d'un point O avec deux parties bombées 13, 14 réunies entre elles par des parties rectilignes 15 et 16, respectivement, de sorte que la paroi latérale 11 présente deux faces incurvées et deux faces plates 20 et 21 qui permettent d'accoler de telles boîtes d'emballage entre elles pour leur transport et la présentation à la vente.

La boîte d'emballage 10, - réalisée comme il sera explicité ci-après à partir d'un seul flan 25 de matériau en feuille comme du carton ou analogue -, comprend des moyens 26 de première ouverture qui, lorsqu'ils sont rendus opératoires, séparent ledit emballage en un corps de boîte proprement dit 30 et un couvercle coiffant 31. Dans la réalisation décrite et représentée les moyens 26 sont ménagés par une bande 32 prédécoupée dans le flan 25, entre ses bords 27, 28 (figure 4) et qui est munie d'une patte de préhension 33 laquelle, lors d'une traction par l'utilisateur dans le sens de la flèche f, provoque la déchirure de la bande sur toute la paroi latérale 11 de l'emballage sans qu'il apparaisse sur le corps 30 ou le couvercle 31 de gorge ou de rebord du type de ceux connus, par exemple, dans des boîtes en carton de paquets de cigarettes. A l'arrachage facile, - et par suite à l'ouverture aisée de la boîte -, contribue le fait que pour un flan 25 en carton le sens des fibres de celui-ci est choisi pour obtenir une déchirure franche le long des bords prédécoupés de la bande 32.

La boîte d'emballage qui vient d'être décrite, et qui est principalement prévue pour enfermer un contenu dont le volume peut diminuer par prélèvements successifs, comme des biscuits, d'une part, et que l'on souhaite pouvoir conserver en ayant la possibilité de la refermer, d'autre part, comprend des moyens destinés précisément à permettre cette refermeture par emboîtement du couvercle coiffant 31 sur le corps 30. De façon plus précise, lesdits moyens sont agencés pour qu'une légère pression en des zones préférentielles du corps entraîne une diminution du périmètre de l'ouverture 35 de ce dernier et, dans la réalisation décrite et représentée, lesdits moyens sont constitués par des lignes de rainage 36, 37 et 38, 39 ménagées par des découpes non traversantes dans l'épaisseur des faces planes 20 et 21, respectivement, de la paroi latérale de la boîte d'emballage ; comme visible sur les figures 2 et 4, lesdites lignes de rainage 36-39 sont dirigées obliquement par rapport aux génératrices de la paroi latérale, en formant des V renversés dont les pointes 40 et 41, respectivement, sont au voisinage de l'ouverture 35 du corps 30.

En variante, une ligne de rainage unique dirigée parallèlement aux génératrices de la paroi latérale est prévue sensiblement au milieu des faces planes 20 et 21.

Dans encore une autre variante, les lignes de rainage comme 36-39 sont parallèles entre elles et parallèles aux génératrices de la paroi latérale de l'emballage.

Quelle que soit la forme de réalisation des moyens permettant de facilement déformer le corps 30, la boîte selon l'invention peut être refermée, - après qu'a été prélevée une partie de son contenu -, en déformant l'ouverture 35 dudit corps par légère pression sur celui-ci (tirant parti du léger jeu qui existe entre le corps et son contenu) pour amener la partie d'ouverture du corps dans la condition montrée en trait plein sur la figure 2 en laquelle son périmètre d'ouverture est réduit par rapport à celui du périmètre du couvercle coiffant 31, de sorte que ce dernier peut être aisément mis en place sur le corps, comme suggéré par la flèche E de cette figure.

Une boîte d'emballage produite par le procédé selon l'invention permet ainsi de conditionner des produits alimentaires enfermés directement dans la boite ou préalablement conditionnés dans une gaine souple intermédiaire et cela de manière à garantir qu'aucune manipulation intempestive n'a été effectuée sur la boîte aussi longtemps que la bande d'ouverture 32 est présente et intacte, puis de refermer aisément la boîte après première ouverture, et ouvertures subséquentes, pour contribuer à la conservation du produit qu'elle enferme.

Quel que soit le mode d'utilisation de l'emballage, l'invention prévoit de le réaliser à partir d'un flan 25, figure 4, d'un seul tenant et qui comprend, outre les panneaux 20 et 21, des panneaux 50, 50' et 51 constitutifs de la paroi latérale et un ensemble de volets 52 et 53 destinés à former, les premiers, le fond du couvercle coiffant 21 et les seconds le fond du corps de boîte 30.

Comme montré sur la figure 4, le volet 50' sert au collage sur lui du panneau 21, -pour former un étui cylindrique-, tandis que les volets 52 et 53, symétriques par rapport à un axe transversal moyen XX du flan, servent à former les fonds de l'emballage et comprennent chacun :
. un volet 60 limité par les parties bombées 13, 14 et les parties droites 15 et 16, ces dernières formant lignes d'articulation sur le panneau 20 ;
. un volet 61 d'allure cruciforme relié par une ligne d'articulation 62 au panneau 21 ;
. trois volets intermédiaires de plus petite dimension 63, 64 et 65 reliés à articulation au panneau 50 autour d'une ligne 66 ; et
. des panneaux de même forme que ceux mentionnés en dernier lieu, référencés 67, 68, 69 reliés autour d'une ligne d'articulation 70 au panneau 51, lesdits volets formant après pliage et collage une structure de couvercle 31, relativement rigide et résistante, figure 3, les volets 53 du flan formant quant à eux un fond du corps également rigide et résistant.

L'invention n'est pas limitée, bien entendu, à la forme de réalisation décrite et représentée. Elle trouve application pour des emballages dont la section droite de la paroi latérale est un polygone, par exemple rectangulaire, ou une autre courbe fermée, la hauteur du couvercle coiffant étant avantageusement, - lorsque le contenu de l'emballage est sous forme de produits discrets -, au moins la hauteur d'un de ces produits.

Un mode de réalisation préféré de l'emballage produite par le procédé selon l'invention est représenté aux figures 5 et 6.

Le flan représenté à la figure 5 est d'un seul tenant et comporte un premier (7) et un deuxième (7') panneaux constituant une première paire de parois latérales de l'emballage, ainsi qu'un troisième (8) et un quatrième (8') panneaux, éventuellement rainés, constituant une deuxième paire de parois latérales opposées de l'emballage. En général, il est prévu de présenter l'étui au consommateur en le posant sur une des parois 8 ou 8'. Il comporte également deux paires de volets opposés, respectivement (2A,2B) et (4A,4B), les volets 2A,2B, et éventuellement les volets 4A,4B étant, comme le volet 60 précédemment décrit, délimités par deux parties bombées 13',14' et des parties droites 15' et 16', ces dernières formant une ligne d'articulation avec le panneau 8', et éventuellement le panneau 8. Quelle que soit leur forme, les volets 4A et 4B sont rabattables autour d'une ligne d'articulation 71 située dans le prolongement de la ligne 16', lorsque le flan est disposé à plat (figure 5 ).

Les panneaux 7 et 7' présentent également, de préférence à la fois du côté A et du côté B, des volets intermédiaires ou pattes référencées 1A, 3A et/ou 1B, 3B et qui sont articulés à ces panneaux 7 et 7' autour de lignes 72 et 72' situées dans le prolongement de la ligne d'articulation 16', lorsque le flan est disposé à plat (figure 5).

L'étui 70 peut présenter une bande d'ouverture 32. Dans l'exemple représenté, deux volets 1 de forme trapézoïdale encadrent trois volets 3 également de forme trapézoïdale. Ces volets 1A,3A,1B,3B ont une surface nettement inférieure à celle des volets 2A,2B qu'ils bordent. Toutefois, leurs formes et leurs dimensions peuvent être quelconques à condition d'être compatibles avec le processus de mise en forme de l'emballage sous forme d'étui, tel qu'il sera décrit ci-après :
L'étui 70 arrive à plat de chez l'imprimeur en étant déjà plié selon la génératrice 6, et collé sur la patte de collage 5, comme représenté à la figure 6.
L'étui 70 est inséré en pile dans une machine dité étuyeuse. Cette machine va tout d'abord, classiquement, dépiler l'étui 70 et l'amener en position d'être mis en forme.
L'étui 70 est alors mis en volume, par tout procédé classique de mise en volume. On procède d'abord à la fermeture du côté A. Cette fermeture s'opère comme suit :
   - pliage des quatre pattes 1A, qui serviront de contrepartie lors du rabattage du rabat 2A sur les pattes 1A,
   - pliage du rabat 2A sur les quatre pattes 1A,
   - dépose de deux traits de colle 18A sur la face externe du rabat 2A. Suite à la dépose de colle, les pattes 3A se trouvent pliées et collées sur le rabat 2A,
   - dépose de colle 18'A sur les pattes 3A,
   - enfin, pliage du rabat 4A sur les pattes 3A. Suite à la dépose de colle 18'A, le rabat 4A se trouve collé sur les pattes 3A.

Ensuite, un pochon par exemple de biscuits est inséré dans l'étui par le côté B du paquet. Une fois le pochon inséré, on procède à la fermeture du côté B du paquet de la même manière que l'on a fermé le côté A.

A titre de variante, le pochon peut être inséré dans l'étui avant la fermeture du côté A, c'est-à-dire après la mise en volume de l'étui.

On obtient une qualité de mise en forme optimale de la partie semi-ovale du paquet, car le nombre et la taille des pattes permettent une bonne adéquation des flancs du paquet à la zone arrondie de son extrémité. En pratique, on peut mettre en oeuvre au moins deux pattes 3A pour chacun des panneaux 7 et 7'. Il est avantageux d'utiliser un nombre de pattes 3A aussi élevé que possible. La mise en oeuvre est en effet d'autant plus adaptée que le nombre des pattes 3A est plus elevé, mais aussi que la taille des pattes 1A est plus petite.

Le procédé selon l'invention peut être mis en oeuvre sur un seul des deux côtés (A ou B) de l'étui 70, ou bien comme représenté, à la fois sur les côtés A et B de l'étui 70.

C'est cependant dans ce dernier cas que la résistance mécanique de l'étui est optimale, et permet à la forme arrondie de l'étui de se maintenir dans les meilleures conditions durant l'utilisation du produit.

Les traits de colle 18A, 18A', 18B et/ou 18'B peuvent être remplacés par des points de colle.

Les traits (ou points) de colle 18A, 18A', 18B, 18'B peuvent être disposés sur la face externe du volet correspondant 4A et/ou 4B et/ou sur les pattes correspondantes 3A et/ou 3B.

Il est également possible que les régions encollées, notamment de la face externe du premier 2A et/ou du deuxième 2B volet soient réalisées à l'avance.

Dans l'exemple représenté, les pattes 1A et/ou 1B qui servent de contrepartie au rabattage des rabats 2A et/ou 2B, sont préférentiellement des pattes d'extrémité qui sont adjacentes aux bords droits 15' et 16' des rabats 2A et/ou 2B. Alternativement, il est possible de réaliser cette fonction à l'aide de l'une quelconque des pattes 3A et/ou 3B.

## Revendications

1. Procédé de réalisation d'un emballage à partir d'un flan en matériau en feuille comme du carton ou matériau analogue, ledit flan étant d'un seul tenant et comportant :
- un premier (7', 50) et un deuxième (7, 51) panneaux constituant une première paire de parois latérales opposées de l'emballage
- un troisième (20, 8') et un quatrième (21, 8) panneaux constituant une deuxième paire de parois latérales opposées de l'emballage
- un premier volet (2A, 60) formant un fond de l'emballage, et qui est articulé au troisième (20, 8') panneau le long d'une première ligne d'articulation (16, 16')
- un deuxième volet (4A, 61) articulé au quatrième panneau (21, 8) le long d'une deuxième ligne d'articulation (62, 71 )
- et, de part et d'autre du premier volet (2A, 60), une première et une deuxième série de volets intermédiaires (1A, 3A, 63, 64, 65, 67, 68, 69) de plus petite surface que le premier volet (2A, 60) et qui sont articulés au premier (7', 50) et au deuxième (7, 51) panneau le long d'une troisième (66, 72') et d'une quatrième (70, 72) ligne d'articulation qui sont situées dans le prolongement desdites première (16, 16') et deuxième (62, 71 ) lignes d'articulation lorsque le flan est disposé à plat, le procédé comprenant une mise en volume dudit flan, **caractérisé en ce qu'**il comprend les étapes suivantes :
a) réaliser ladite mise en volume, de manière connue en soi à l'aide d'une étuyeuse, à partir dudit flan présenté à plat et collé le long d'une patte d'extrémité (5)
b) plier sensiblement à angle droit au moins un volet intermédiaire (1A, 3A) de la première et/ou de la deuxième série
c) plier sensiblement à angle droit le premier volet (2A, 60), celui-ci venant en contact avec au moins un dit volet intermédiaire (1A) plié lors de l'étape b.

2. Procédé selon la revendication 1 **caractérisé en ce que**, après l'étape b), il subsiste des volets intermédiaires (1A, 3A) non encore pliés.

3. Procédé selon la revendication 2 **caractérisé en ce qu'**il présente après c, les étapes suivantes :
d) plier sensiblement à angle droit les volets intermédiaires non encore pliés (3A) pour les coller sur des premières régions (18A) de la face externe du premier volet (2A, 60) plié
e) plier sensiblement à angle droit le deuxième volet (4A, 61) pour le rabattre sur des deuxièmes régions encollées des volets intermédiaires pliés (1A, 3A) et/ou de la face externe du premier volet (2A, 60).
**4)** Procédé selon la revendication 3, **caractérisé en ce qu'**il comporte, après l'étape e, ou entre les étapes a et b, une étape f d'insertion d'un produit dans l'étui.
**5)** Procédé selon la revendication 4, **caractérisé en ce que** le flan comporte :
- un troisième volet (60, 28) articulé au troisième panneau (20, 8') le long d'une cinquième ligne d'articulation (16') opposée à ladite première ligne d'articulation (16, 16')
- un quatrième volet (61, 4B) articulé au quatrième panneau (21, 8) le long d'une sixième ligne d'articulation (71) opposée à ladite deuxième ligne d'articulation (62, 71)
et, de part et d'autre du troisième volet (60, 2B), une troisième et une quatrième série de volets intermédiaires (1B, 3B) de plus petite surface que le troisième volet (60, 2B) et qui sont articulés au premier (7', 50) et au deuxième (7, 51) panneau le long d'une septième (72) et d'une huitième (72') ligne d'articulation, qui sont situées dans le prolongement desdites cinquième (16) et sixième (71) ligne d'articulation;
et **en ce qu'**il comporte les étapes additionnelles suivantes :
g) plier sensiblement à angle droit un volet intermédiaire (1 B, 3B) de la troisième et/ou de la quatrième série
h) plier sensiblement à angle droit le troisième volet (53, 2B), celui-ci venant en contact avec au moins un dit volet intermédiaire plié (1 B)
i) plier sensiblement à angle droit les volets intermédiaires non encore pliés (3B) du troisième et/ou du quatrième groupe pour les coller sur des premières régions (18B) encollées de la face externe du troisième volet plié (53, 2B)
j) plier sensiblement à angle droit le quatrième volet (48) pour le rabattre sur des deuxièmes régions encollées des volets intermédiaires pliés (1B, 3B) du troisième et/ou du quatrième groupe, et/ou de la face externe du troisième volet (53, 2B).
**6)** Procédé selon une des revendications 3 à 5, **caractérisé en ce que** les premières régions encollées (18A, 18B) sont réalisées entre les étapes c et d.
**7)** Procédé selon la revendication 5, **caractérisé en ce que** les premières régions encollées (18A, 18B) sont réalisées entre les étapes h et i.
**8)** Procédé selon une des revendications précédentes, **caractérisé en ce qu'**au moins un volet intermédiaire plié lors de l'étape b est un dit volet d'extrémité (1A, 1 B).
**9)** Procédé selon la revendication 5, **caractérisé en ce qu'**au moins un volet intermédiaire plié lors de l'étape g est un dit volet d'extrémité (1A, 1B).

## Patentansprüche

1. Verfahren zur Herstellung einer Verpackung aus einem Rohteil aus Blattmaterial wie Karton oder ähnlichem Material, wobei das Rohteil aus einem einzigen Träger ist und aufweist:
- ein erstes (7', 50) und zweites (7, 51) Feld, die ein erstes Paar an entgegengesetzten Seitenwänden der Verpakkung bilden,
- ein drittes (20, 8') und ein viertes (21, 8) Feld, die ein zweites Paar an entgegengesetzten Seitenwänden der Verpackung bilden,
- einen ersten Flügel (2A, 60) , der einen Boden der Verpackung bildet und der am dritten (20, 8') Feld entlang einer ersten Gelenklinie (16, 16' ) angelenkt ist,
- einen zweiten Flügel (4A, 61), der am vierten Feld (21, 8) entlang einer zweiten Gelenklinie (62, 71) angelenkt ist,
- und auf beiden Seiten des ersten Flügels (2A, 60) eine erste und zweite Reihe an Zwischenflügeln (1A, 3A, 63, 64, 65, 67, 68, 69) mit kleinerer Fläche als der erste Flügel (2A, 60), die am ersten (7', 50) und zweiten (7, 51) Feld entlang einer dritten (66, 72' ) und einer vierten (70, 72) Gelenklinie angelenkt sind, die sich in der Verlängerung der ersten (16, 16') und zweiten (62, 71) Gelenklinie befinden, wenn das Rohteil flach ist, wobei das Verfahren die Körpererstellung aus dem Rohteil aufweist, **dadurch gekennzeichnet, dass** es die folgenden Schritte aufweist:
a) Umsetzung der Körpererstellung in an sich bekannter Weise mittels einer Maschine zum Verpacken in Behältnissen von dem Rohteil ausgehand, das flach vorliegt und entlang eines äußersten Fußteils (5) geklebt wird,
b) im wesentlichen rechtwinkliges Falten zumindest eines Zwischenflügels (1A, 3A) der ersten und/oder zweiten Reihe,
c) im wesentlichen rechtwinkliges Falten des ersten Flügels (2A, 60), wobei dieser mit zumindest einem genannten Zwischenflügels (1A), der in Schritt b) gefaltet wurde, in Berührung gelangt.

2. Verfahren nach Anspruch 1, **dadurch gekennzeichnet, dass** nach Schritt b) Zwischenflügel (1A, 3A), die noch nicht gefaltet sind, fortbestehen.

3. Verfahren nach Anspruch 2, das **dadurch gekennzeichnet ist, dass** es nach Schritt c) die folgenden Schritte aufweist:
d) im wesentlichen rechtwinkliges Falten der noch nicht gefalteten Zwischenflügel (3A), um diese auf die ersten Bereiche (18A) der Außenfläche des gefalteten ersten Flügels (2A, 60) zu kleben,
e) im wesentlichen rechtwinkliges Falten des zweiten Flügels (4A, 61), um diesen auf die zweiten Bereiche umzuschlagen, die mit den gefalteten Zwischenflügel (1A, 3A) und/oder der Außenfläche des ersten Flügels (2A, 60) verleimt sind.

4. Verfahren nach Anspruch 3, **dadurch gekennzeichnet, dass** dieses nach Schritt e) oder zwischen den Schritten a) und b) einen Schritt f) zum Einführen eines Produktes in das Behältnis aufweist.

5. Verfahren nach Anspruch 4, **dadurch gekennzeichnet, dass** das Rohteil aufweist:
- einen dritten Flügel (60, 2B), der an das dritte Feld (20, 8') entlang einer fünften Gelenklinie (16') angelenkt ist, die zur ersten Gelenklinie (16, 16') entgegengesetzt liegt,
- einen vierten Flügel (61, 4B), der an das vierte Feld (21, 8) entlang der sechsten Gelenklinie (71) angelenkt ist, die zur zweiten Gelenklinie (62, 71) entgegengesetzt liegt,
und auf beiden Seiten des dritten Flügels (60, 2B) eine dritte und vierte Reihe von Zwischenflügeln (1B, 3B) mit kleinerer Fläche als der dritte Flügel (60, 2B), die am ersten (7', 50) und zweiten (7, 51) Feld entlang einer siebten (72) und einer achten (72') Gelenklinie angelenkt sind, die sich in der Verlängerung der fünften (16) und sechsten (71) Gelenklinie befinden,
und dass dieses die folgenden zusätzlichen Schritte aufweist:
g) im wesentlichen rechtwinkliges Falten eines Zwischenflügels (1B, 3B) der dritten und/oder vierten Reihe,
h) im wesentlichen rechtwinkliges Falten des dritten Flügels (53, 2B), wobei dieser mit zumindest einem genannten gefalteten Zwischenflügel (1B) in Berührung gelangt,
i) im wesentlichen rechtwinkliges Falten der noch nicht gefalteten Zwischenflügel (3B) der dritten und/oder vierten Gruppe, um diese auf die ersten Bereiche (18B) zu kleben, die mit der Außenfläche des gefalteten dritten Flügels (53, 2B) verleimt sind,
j) im wesentlichen rechtwinkliges Falten des vierten Flügels (4B), um diesen auf die zweiten Bereiche umzuschlagen, die mit den gefalteten Zwischenflügeln (1B, 3B) der dritten und/oder vierten Gruppe und/oder mit der Außenfläche des dritten Flügels (53, 2B) verleimt sind.

6. Verfahren nach Anspruch 3 oder 5, **dadurch gekennzeichnet, dass** die verleimten ersten Bereiche (18A, 18B) zwischen den Schritten c) und d) umgesetzt werden.

7. Verfahren nach Anspruch 5, **dadurch gekennzeichnet, dass** die verleimten ersten Bereiche (18A, 18B) zwischen den Schritten h) und i) umgesetzt werden.

8. Verfahren nach einem der vorhergehenden Ansprüche, **dadurch gekennzeichnet, dass** zumindest ein Zwischenflügel, der in Schritt b) gefaltet wird, ein genannter äußerster Flügel (1A, 1B) ist.

9. Verfahren nach Anspruch 5, **dadurch gekennzeichnet, dass** zumindest ein Zwischenflügel, der in Schritt g) gefaltet wird, ein äußerster Flügel (1A, 1B) ist.

## Claims

1. Method of producing a package from a blank made from sheet material such as cardboard or a similar material, the said blank being in a single piece and comprising:
- first (7', 50) and second (7, 51) panels constituting a first pair of opposite side walls of the package
- third (20, 8') and fourth (21, 8) panels constituting a second pair of opposite side walls of the package
- a first flap (2A, 60) forming a bottom of the package and which is articulated on the third panel (20, 8') along a first articulation line (16, 16')
- a second flap (4A, 61) articulated on the fourth panel (21, 8) along a second articulation line (62, 71)
- and, on each side of the first flap (2A, 60), a first and second series of intermediate flaps (1A, 3A, 63, 64, 65, 67, 68, 69) with a smaller surface area than the first flap (2A, 60) and which are articulated on the first (7', 50) and second (7, 51) panels along a third (66, 72') and fourth (70, 72) articulation line which are situated in line with the said first (16, 16') and second (62, 71) articulation lines when the blank is disposed flat, the method comprising a building up of the said blank, **characterised in that** it comprises the following steps:
a) effecting the said building up, in a known manner by means of a case maker, from the said blank presented flat and pasted along one end tab (5)
b) folding, substantially at right angles, at least one intermediate flap (1A, 3A) in the first and/or second series
c) folding the first flap (2A, 60) substantially at right angles, the latter coming into contact with at least one said intermediate flap (1A) folded during step b.

2. Method according to Claim 1, **characterised in that**, after step b), there remain intermediate flaps (1A, 3A) which are not yet folded.

3. Method according to Claim 2, **characterised in that** it includes, after c, the following steps:
d) folding the intermediate flaps not yet folded (3A) substantially at right angles in order to glue them to first regions (18A) of the external face of the first folded flap (2A, 60)
e) folding the second flap (4A, 61) substantially at right angles in order to fold it over second pasted regions of the intermediate folded flaps (1A, 3A) and/or the external face of the first flap (2A, 60).

4. Method according co Claim 3, **characterised in that** it comprises, after step e, or between steps a and b, a step f of inserting a product in the case.

5. Method according to Claim 4, **characterised in that** the blank comprises:
- a third flap (60, 2B) articulated on the third panel (20, 8') along a fifth articulation line (16') opposite to the said first articulation line (16, 16')
- a fourth flap (61, 4B) articulated on the fourth panel (21, 8) along a sixth articulation line (71) opposite to the said second articulation line (62, 71)
and, on each side of the third flap (60, 2B), a third and fourth series of intermediate flaps (1B, 3B) with a smaller surface area than the third flap.(60, 2B) and which are articulated on the first (7', 50) and second (7, 51) panels along a seventh (72) and eighth (72') articulation line, which are situated in line with the said fifth (16) and sixth (71) articulation lines;
and **in that** it comprises the following additional steps:
g) folding an intermediate flap (1B, 3B) in the third and/or fourth series substantially at right angles
h) folding the third flap (53, 2B) substantially at right angles, the latter coming into contact with at least one said folded intermediate flap (1B)
i) folding the intermediate flaps not yet folded (3B) in the third and/or fourth group substantially at right angles in order to glue them on first pasted regions (188) of the external face of the third folded flap (53, 2B)
j) folding the fourth flap (4B) substantially at right angles in order to fold it over second pasted regions of the folded intermediate flaps (1B, 3B) in the third and/or fourth group, and/or the external face of the third flap (53, 2B).

6. Method according to one of Claims 3 to 5, **characterised in that** the first pasted regions (18A, 18B) are produced between steps c and d.

7. Method according to Claim 5, **characterised in that** the first pasted regions (18A, 18B) are produced between steps h and i.

8. Method according to one of the preceding claims, **characterised in that** at least one intermediate flap folded during step b is a said end flap (1A, 1B).

9. Method according to Claim 5, **characterised in that** at least one intermediate flap folded during step g is a said end flap (1A, 1B).
